# EUROPÄISCHE PATENTSCHRIFT

(11) **EP 0 669 123 B1**
(45) Veröffentlichungstag und Bekanntmachung des Hinweises auf die Patenterteilung: **22.04.1998**
(21) Anmeldenummer: 95101005.7
(22) Anmeldetag: 26.01.1995
(51) Int. Cl.: A61J 1/05, A61J 1/00

(54) **Infusionsbehälter mit zwei Anschlüssen**
Infusion container with two connection ports
Conteneur d'infusion avec deux embouts de raccordements

(30) Priorität: 24.02.1994 DE 4405965
(43) Veröffentlichungstag der Anmeldung: 30.08.1995
(73) Patentinhaber: Hansen, Bernd, Dipl.-Ing., D-74429 Sulzbach-Laufen (DE)
(72) Erfinder: Hansen, Bernd, Dipl.-Ing., D-74429 Sulzbach-Laufen (DE)
(74) Vertreter: Patentanwälte Bartels und Partner

(56) Entgegenhaltungen:
- FR-A- 2 383 845
- FR-A- 2 618 682
- GB-A- 2 106 878
- US-A- 4 153 173

## Beschreibung

Die Erfindung betrifft einen Infusionsbehälter mit zwei Anschlüssen, der die Merkmale des Oberbegriffs des Anspruches 1 aufweist.

Bei einem bekannten Infusionsbehälter in Form eines Beutels, der aus zwei zusammengeschweißten Flachfolien besteht (DE 40 25 894 A1), muß man die beiden durch je einen Schlauchabschnitt gebildeten Anschlüsse vor dem Befüllen des Beutels in diesen einkleben oder einschweißen, was aufwendig ist.

Weiterhin ist es bei Behältern für medizinische Zwecke bekannt, einen Hals anzuformen und diesen mittels eines Schraubverschlusses (FR-A-2 383 845) zu verschließen, der mit einer Verschlußkappe gesichert wird, welcher einen nach außen überstehenden Ringwulst des Halses übergreift. Durch die US-A-4 153 173 ist ein Kunststoffbehälter für medizinische Zwecke bekannt, bei dem ein Stopfen eine nach außen sich erweiternde Ringnut aufweist, die stoßseitig mit dem Hals verschweißt wird. Der Stopfen weist zwei über jeweils eine durchtrennbare Membran verschlossene Kanäle auf, die jeweils von einer Abdeckung übergriffen sind.

Ausgehend von diesem Stand der Technik liegt der Erfindung die Aufgabe zugrunde, einen Infusionsbehälter zu schaffen, der kostengünstiger als die bekannten Infusionsbehälter mit den notwendigen Anschlüssen versehen werden kann. Diese Aufgabe löst ein Infusionsbehälter mit den Merkmalen des Anspruches 1.

Das Einsetzen des Stopfens in den Hals des Behälters und das Verbinden des Stopfens mit dem Hals bereitet keine Schwierigkeiten und kann vollautomatisch in der gleichen Maschine erfolgen, in der der Behälter durch Blasformen oder Vakuumformen hergestellt und dann gefüllt wird. Dadurch, daß der Hals und der Stopfen ineinandergreifende Materialpartien in Form wenigstens einer Ringnut und wenigstens eines die Ringnut füllenden Ringwulstes aufweisen und daß die Schutzhaube einstückig mit einem Griffteil verbunden ist, ist dabei nicht nur ein dichter Verschluss des Halses mittels des Stopfens erreicht, sondern dies ergibt auch eine in axialer Richtung des Halses formschlüssige Verbindung des Stopfens mit dem Hals. Das Einsetzen des mit den Anschlüssen versehenen Stopfens ist deshalb wesentlich kostengünstiger als das bekannte Einkleben oder Einschweißen der Anschlüsse. Ein weiterer Vorteil besteht darin, daß ohne zusätzlichen Aufwand nach dem Einsetzen des Stopfens mittels wenigstens einer an den Hals angeformten und die Anschlüsse übergreifenden Schutzhaube die Anschlüsse geschützt und steril verschlossen gehalten werden können, wobei wegen der Sollbruchstelle zwischen Schutzhaube und Hals die Schutzhaube leicht und über das Griffteil ohne weitere Hilfswerkzeuge vom Hals entfernt, nämlich abgebrochen werden kann.

Hinzu kommt, daß wegen der einstückigen Ausbildung der beiden Anschlüsse mit dem Stopfen und der erfindungsgemäßen Ausbildung der Anschlüsse das aus den Anschlüssen und dem Stopfen bestehende Teil selbst sehr kostengünstig ist.

Trotz der einstückigen Ausbildung der Anschlüsse mit dem Stopfen ist eine Anpassung der Anordnung der Anschlüsse an unterschiedliche Erfordernisse problemlos möglich. Beispielsweise können die Längsachse des Kanals des ersten Anschlusses und diejenige des Kanals des zweiten Anschlusses diametral bezüglich der zentralen Längsachse des Zapfens angeordnet und in der durch diese drei Achsen definierten Ebene um gleiche Winkel in entgegengesetzten Richtungen gegenüber der zentralen Längsachse geneigt sein. Die Stutzen sind dann auch gleichzeitig sehr gut zugänglich. Die Längsachsen der beiden Kanäle können aber auch beispielsweise in zwei zueinander parallelen Ebenen liegen und dabei in entgegengesetzten Richtungen geneigt sein. Vorzugsweise sind hier die beiden Ebenen symmetrisch zur zentralen Längsachse des Stopfens angeordnet. Die Längsachsen der beiden Kanäle können aber auch parallel zueinander und im Abstand nebeneinander liegen, wobei die Stutzen in Berührung miteinander oder im Abstand voneinander angeordnet sein können.

Vorzugsweise ist jeder der beiden Kanäle durch eine einstückig mit dem Stopfen oder dem Stutzen ausgebildete Membrane verschlossen. Sofern das Material der Membrane nicht in der Lage sein sollte, nach einem Durchstechen das Loch selbst wieder dicht zu verschließen, kann auf die Membrane eine Schicht aus Naturkautschuk oder einem thermoplastischen Elastomer aufgebracht sein, also einem Werkstoff, der in der Lage ist, einen Durchstich wieder selbsttätig vollständig zu verschließen.

Die Membrane brauchen nicht am einen Ende des Kanals angeordnet zu sein. Auch eine Anordnung innerhalb des Kanals oder innerhalb des Stutzens ist ohne weiteres möglich.

Sofern zusätzlich zu der Abdeckung der Stutzen durch die Schutzhaube oder Schutzhauben ein Stutzen im Bereich seines freien Endes verschlossen sein muß, kann man eine Kappe vorsehen, welche vorzugsweise aus Latex oder einem thermoplastischen Elastomer besteht.

Diese Kappe ist bei einer bevorzugten Ausführungsform so ausgebildet, daß sie einen in den Stutzen eingreifenden Abschnitt und daran anschließend einen umschlagbaren, den Stutzen außen übergreifenden Abschnitt aufweist.

Im folgenden ist die Erfindung anhand von in der Zeichnung dargestellten Ausführungsbeispielen im einzelnen erläutert. Es zeigen
- Fig. 1: einen Längsschnitt eines Stopfens mit angeformten Anschlüssen gemäß einem ersten Ausführungsbeispiel sowie einen Längsschnitt einer Verschlußkappe für einen der Stutzen,
- Fig. 2: einen Längsschnitt des Stopfens und seiner Anschlüsse mit auf den einen Stutzen aufgesetzter Kappe,
- Fig. 3: einen Längsschnitt durch den Hals eines Infusionsbehältnisses mit eingesetztem Stutzen gemäß Fig.2 und zwei an den Hals angeformten Brechverschlüssen,
- Fig. 4: eine Ansicht eines zweiten Ausführungsbeispiels eines Stopfens mit angeformten Anschlüssen und einen Längsschnitt des Halses eines Infusionsbehältnisses mit eingesetztem Stopfen und angeformtem Brechverschluß,
- Fig. 5: einen Schnitt nach der Linie V - V der Fig.4,
- Fig. 6: eine Seitenansicht eines dritten Ausführungsbeispiels eines Stopfens mit angeformten Anschlüssen und einen Längsschnitt durch den Hals eines Infusionsbehältnisses mit dem darin eingesetzten Stopfen und zwei an den Hals angeformten Brechverschlüssen,
- Fig. 7: eine unvollständig dargestellte Seitenansicht des Ausführungsbeispiels gemäß Fig.6,
- Fig. 8: einen Schnitt nach der Linie VIII - VIII der Fig.6,
- Fig. 9: eine Ansicht eines vierten Ausführungsbeispiels eines Stopfens mit angeformten Anschlüssen und einen Längsschnitt durch einen diesen Stopfen aufnehmenden Hals eines Infusionsbehältnisses mit an den Hals angeformtem Brechverschluß,
- Fig.10: eine unvollständig dargestellte Seitenansicht des Ausführungsbeispiels gemäß Fig.9,
- Fig.11: eine Draufsicht auf den Stopfen gemäß den Fig.9 und 10.

Ein als Ganzes mit 1 bezeichnetes Infusionsbehältnis, das im Ausführungsbeispiel in einer Blasformmaschine aus einem extrudierten Schlauch oder zwei Flachfolien hergestellt und mit einem Hals 2 versehen worden ist, weist einen in den Hals 2 eingesetzten und mit diesem dicht und in axialer Richtung formschlüssig verbundenen Stopfen 3 auf, der eine zylindrische Form hat. An einen Abschnitt des Stopfens 3, in dessen Mantelfläche eine umlaufende, nach außen offene Ringnut 4 vorgesehen ist, schließt sich ein im Durchmesser kleinerer Abschnitt an. Wie Fig.3 zeigt, liegt der Hals 2, der bei der Formung gegen die Mantelfläche des Stopfens 3 gedrückt wird, nicht nur an der Mantelfläche des den größeren Durchmesser aufweisenden Abschnitts des Stopfens 3 an, sondern er greift mit einer ringwulstförmigen Materialpartie auch in die Ringnut 4 ein, füllt diese vollständig und liegt dicht an der Ringfläche am Übergang zu dem Abschnitt mit dem kleineren Durchmesser sowie an dessen Mantelfläche und eines Teiles von dessen Stirnfläche an. Die Ringnut 4 und die in sie eingreifende, ringwulstförmige Materialpartie des Halses 2 ergeben eine in axialer Richtung des Halses 2 formschlüssige Verbindung und tragen zu einem dichten Verschluß des Halses 2 durch den Stopfen 3 bei.

Der Stopfen 3 wird von zwei Kanälen 5 und 6 durchdrungen, deren Längsachsen diametral bezüglich der zentralen Längsachse des Stopfens 3 angeordnet und in der durch die Längsachsen der Kanäle 5 und 6 sowie die zentrale Längsachse des Stopfens 3 definierten Ebene um gleiche Winkel in entgegengesetzten Richtungen gegenüber der zentralen Längsachse derart geneigt sind, daß der Schnittpunkt der Längsachsen im Inneren des Infusionsbehälters 1 liegt. Gleichachsig zu den Kanälen 5 und 6 ist an die Stirnseite des im Durchmesser größeren Abschnittes des Stopfens 3 je ein Stutzen 7 bzw. 8 angeformt, dessen Durchmesser gleich demjenigen des Kanales 5 bzw. 6 ist. Die Kanäle 5 und 6 und die Stutzen 7 und 8 brauchen aber nicht wie im Ausführungsbeispiel einen überall gleichen Durchmesser zu haben. Ihre Querschnittsform und Querschnittsgröße können an die Erfordernisse angepaßt sein. Beispielsweise kann der Innenraum der Stutzen oder auch der Kanal zum einen, vorzugsweise dem freien Ende des Stutzens hin, sich konisch erweitern. Der Kanal 5 und der Stutzen 7 bilden einen ersten Anschluß zum Zuführen eines Medikamentes, der Kanal 6 und der Stutzen 8 einen zweiten Anschluß zum Entnehmen des Behälterinhaltes. Der Kanal 5 ist an seinem dem Stutzen 7 abgekehrten Ende durch eine einstückig mit dem Stopfen 3 ausgebildete Membrane 9, der Stutzen 8 durch eine einstückig mit diesem ausgebildete Membrane 10 hermetisch verschlossen. Sofern das Material, aus dem der Stopfen 3 und damit auch die Membrane 9 und 10 bestehen, nicht in der Lage ist, nach einem Durchstechen der Membrane diese wieder völlig dicht zu verschließen, kann, wie in Verbindung mit der Membrane 10 dargestellt, die Membrane einseitig oder beidseitig mit einer Schicht 10' aus Latex oder einem thermoplastischen Elastomer versehen sein, welche eine Durchstichöffnung wieder zu verschließen vermag.

Der aus dem Stopfen 3 mit den beiden Stutzen 7 und 8 sowie den beiden Membranen 9 und 10 bestehende, einstückig ausgebildete Körper besteht aus Kunststoff und ist im Ausführungsbeispiel ein kostengünstiges Spritzteil. Als Material kommen sowohl thermoplastische Elastomere in Frage, als auch härtere Materialien, z.B. Polypropylen.

Sofern es erforderlich ist, wenigstens den einen Stutzen im Bereich seines freien Endes mit einem Verschluß zu versehen, kann man, wie für den Stutzen 8 in den Fig.1 bis 3 gezeigt, eine Kappe 11 vorsehen, die im Ausführungsbeispiel aus Latex besteht, aber auch aus einem anderen Elastomer bestehen könnte. Die Kappe 11 hat einen mit einem zentralen Sackloch versehenen Abschnitt, welcher abdichtend in den Stutzen 8 eingreift, und einen zweiten, ebenfalls ein zentrales Sackloch aufweisenden Abschnitt, der über den ersten Abschnitt zurückgeschlagen und dabei über den Stutzen 8 gestülpt werden kann, wie die Fig.2 und 3 zeigen.

Bei der Herstellung des Infusionsbeutels 1 wird der Stopfen 3 in den noch nicht fertig geformten Hals 2 eingelegt. Erst dann wird der Hals 2 fertig geformt, wobei er in dichte Anlage an den Stopfen 3 kommt. Die beiden flachgedrückten Zonen, die in der Teilungsebene des Werkzeuges, mittels dessen der Hals 2 geformt wird, liegen, und sich außen an den Hals 2 diametral liegend anschließen, sind mit 12 bezeichnet.

Wie Fig.3 zeigt, übergreift der Hals 2 den Stopfen 3 und endet etwa auf halber Länge der beiden Stutzen 7 und 8 im Abstand von diesen. An dieses Halsende schließt sich für beide Stutzen 7 und 8 je ein Brechverschluß 13 bzw. 14 an, wobei sich die Brechverschlüsse 13 und 14 über je eine Sollbruchstelle 20 mit reduzierter Wanddicke an das Halsende anschließen. Im Ausführungsbeispiel bilden die beiden Brechverschlüsse 13 und 14 je eine die Stutzen 7 und 8 sowie gegebenenfalls die aufgesetzte Kappe 11 übergreifende Schutzhaube 15 bzw. 16, an die sich ein Griffteil 17 bzw. 18 einstückig anschließt. Beide Brechverschlüsse 13 und 14 können unabhängig voneinander vom Hals 2 abgetrennt werden.

Bei dem in den Fig.4 und 5 dargestellten Ausführungsbeispiel eines erfindungsgemäßen Infusionsbehälters 101 weist der in dessen Hals 102 eingesetzte und mit diesem dicht sowie in axialer Richtung formschlüssig verbundene Stopfen 103 zwei radial nach außen abstehende, umlaufende Rippen 103' auf, die in axialem Abstand nebeneinander angeordnet sind und die dichte Verbindung zwischen dem Stopfen 103 und dem Hals 102 erleichtern sowie den Formschluß bewirken, weil beim Formen des Halses 102 nach dem Einsetzen des Stopfens 103 das den Hals 102 bildende Material die Rippen 103' übergreift und sich auch an deren stirnseitige Flächenbereiche dicht anlegt. Die Halsinnenwand weist deshalb zwei die Rippen 103' aufnehmende Ringnuten auf.

Der Stopfen 103 wird von zwei zylindrischen Kanälen 105 und 106 durchdrungen, deren Längsachsen in zwei zueinander parallelen Ebenen liegen, die symmetrisch zur zentralen Längsachse des Stopfens 103 angeordnet sind, wie insbesondere Fig.5 zeigt. Wie bei dem ersten Ausführungsbeispiel sind die Längsachsen der beiden Kanäle 105 und 106 in entgegengesetzten Richtungen um den gleichen Winkel gegenüber einer lotrecht zu den Stirnflächen des Stopfens 103 verlaufenden Linie geneigt. Gleichachsig zu den beiden Kanälen 105 und 106 sind an die nach außen weisende, wie bei dem Ausführungsbeispiel gemäß den Fig. 1 bis 3 in einer einzigen Radialebene liegende Stirnseite des Stopfens 103 zwei Stutzen 107 bzw. 108 angeformt, deren Innendurchmesser gleich demjenigen des zugeordneten Kanales gewählt ist. Jeder der beiden Stutzen 107 und 108 ist durch eine einstückig mit ihm ausgebildete und im Abstand von seinem freien Ende liegende Membrane 109 bzw. 110 dicht verschlossen. Wie bei dem ersten Ausführungsbeispiel können diese Membrane einseitig oder beidseitig mit einer Schicht aus Latex oder einem anderen Material versehen sein, das in der Lage ist, eine Durchstichöffnung wieder dicht zu verschließen.

An das Ende des Halses 102, über das der Stopfen 103 nach außen übersteht, ist eine Schutzhaube 115 angeformt, welche beide Stutzen 107 und 108 übergreift, wie Fig.4 zeigt. Diese Schutzhaube 115 ist über eine aus Fertigungsgründen im Bereich zwischen der letzten Rippe 103' und der nach außen weisenden Stirnseite des Stopfens 103 liegende Sollbruchstelle 120 mit reduzierter Wandstärke mit dem Hals 102 verbunden und im Ausführungsbeispiel mit zwei diametral liegenden, nach außen abstehenden, flachgedrückten Zonen 115' versehen, welche ein sicheres Erfassen der Schutzhaube 115 erleichtern. Sie ermöglichen auch, die Schutzhaube 115 durch eine Kipp- oder Drehbewegung relativ zum Hals 102 von diesem zu trennen.

Bei dem in den Fig.6 bis 8 dargestellten Ausführungsbeispiel, das wie die anderen Ausführungsbeispiele in einer Blasform- oder Vakuumformmaschine hergestellt wird, ist in den Hals 202 des Infusionsbehälters 201 ein Stopfen 203 eingesetzt, der zwei im Abstand nebeneinander und parallelachsig angeordnete zylindrische Teile 203' aufweist, welche durch einen plattenförmigen Mittelteil 203'' miteinander verbunden sind. Wie vor allem Fig.6 erkennen läßt, umfaßt der Hals 202 nicht nur die beiden Teile 203' und greift dabei in deren umlaufende Ringnut 204 ein, wodurch ein Formschluß in axialer Richtung vorhanden ist und die Erzielung einer dichten Verbindung zwischen dem Stopfen 203 und dem Hals 202 unterstützt wird. Er liegt auch an der nach außen weisenden Stirnfläche der zylindrischen Teile 203' sowie am plattenförmigen Mittelteil 203'' an.

Die beiden zylindrischen Teile 203' werden von je einem Kanal 205 bzw. 206 zentral durchdrungen. An beide Kanäle 205 und 206 schließt sich nach außen hin je ein zylindrischer Stutzen 207 bzw. 208 an, die im Anschluß an den Stopfen 203 einen Abschnitt 207' bzw. 208' mit vergrößertem Durchmesser haben. Die Membrane, welche die beiden durch die Kanäle und die Stutzen gebildeten Anschlüsse verschließen, können im Bereich der Stutzen oder der Kanäle vorgesehen sein.

Der Hals 202 endet im Bereich der Abschnitte 207' und 208'. Je eine an das Halsende sich anschließende Schutzkappe 215 und 216 übergreifen die Stutzen 207 bzw. 208 und sind über je eine Sollbruchstelle 220 mit reduzierter Wandstärke mit dem Hals 202 verbunden. Beide Schutzkappen 212 und 216 sind mit je zwei in diametralen Richtungen abstehenden, flachgedrückten Zonen 212 versehen, welche das sichere Erfassen der Schutzkappen 215 und 216 beim Abbrechen vom Hals 202 erleichtern. Im Ausführungsbeispiel schließt sich an das vom Hals 202 wegweisende Ende der Schutzkappe 216 noch ein flacher Griffteil 218 an, welcher die Schutzkappe 215 übergreift.

Das in den Fig.9 bis 11 dargestellte vierte Ausführungsbeispiel eines erfindungsgemäßen Infusionsbehälters unterscheidet sich von dem Ausführungsbeispiel gemäß den Fig.6 bis 8 nur durch eine andere Ausbildung des Schutzes für die beiden Stutzen 207 und 208. Deshalb sind gleiche Teile mit den gleichen Bezugszahlen gekennzeichnet. Beide Stutzen 207 und 208 werden von einer einzigen Schutzhaube 315 übergriffen, die im Bereich der im Durchmesser vergrößerten Abschnitte 207' und 208' über eine Sollbruchstelle mit reduzierter Wandstärke mit dem Ende des Halses 202 verbunden ist. Die beiden Schmalseiten der Schutzhaube 315 sind durch halbzylindrische Flächenbereiche gebildet, wohingegen die Breitseiten ebene Wandteile bilden. Das Abbrechen der Schutzhaube 315 vom Hals 202 kann wie bei den anderen Ausführungsbeispielen von Hand, also ohne Zuhilfenahme eines Werkzeuges, erfolgen.

Wegen weiterer Einzelheiten wird auf die Ausführungen zu dem in den Fig.6 - 8 dargestellten dritten Ausführungsbeispiel Bezug genommen.

## Patentansprüche

1. Infusionsbehälter mit
a) einem Hals (2;102;202),
b) einem in den Hals (2;102;202) eingesetzten und diesen dicht verschließenden Stopfen (3;103;203),
c) einer in Längsrichtung des Halses (2;102;202) formschlüssigen Verbindung des Stopfens (3;103;203) mit dem Hals (2;102;202) durch ineinandergreifende Materialpartien (4;103';204) des Stopfens (3;103;203) und Halses (2;102;202),
d) einem ersten Anschluß zum Zuführen eines Medikamentes und einem zweiten Anschluß für die Entnahme des Behälterinhalts, die einstückig mit dem Stopfen (3;103;203) ausgebildet sind und zwei überstehende Stutzen (7,8;107,108;207,208) bilden, die sich an je einen den Stopfen (3;103;203) durchdringenden Kanal (5,6;105,106; 205,206) anschließen,
e) einer Abdeckung für die Stutzen (7,8;107,108;207,208) und die dem Innenraum des Behälters abgekehrte Außenseite des Stopfens (3;103; 203), die wenigstens eine Schutzhaube (13,14;115;215,216;315) bildet, die über eine Sollbruchstelle mit reduzierter Wandstärke fest mit dem Ende des Halses verbunden ist,
dadurch gekennzeichnet, daß
f) der Hals (2;102;202) und der Stopfen (3;103;203) ineinandergreifende Materialpartien in Form wenigstens einer Ringnut (4;204) und wenigstens eines die Ringnut (4;204) füllenden Ringwulstes (103') aufweist und
g) daß die Schutzhaube (13,14;115;215,216;315) einstückig mit einem Griffteil (17,18;115';218) verbunden ist.

2. Infusionsbehältnis nach Anspruch 1, dadurch gekennzeichnet, daß die Längsachse des Kanals (5) des ersten Anschlusses und diejenige des Kanals (6) des zweiten Anschlusses diametral bezüglich der zentralen Längsachse des Stopfens (3) angeordnet und in der durch diese drei Achsen definierten Ebene um gleiche Winkel in die entgegengesetzten Richtungen gegenüber der zentralen Längsachse geneigt sind.

3. Infusionsbehältnis nach Anspruch 2, dadurch gekennzeichnet, daß der Schnittpunkt der Längsachsen der beiden Kanäle (5, 6) mit der zentralen Längsachse des Stopfens (3) im Inneren des Behältnisses liegt.

4. Infusionsbehältnis nach Anspruch 1, dadurch gekennzeichnet, daß die Längsachsen der beiden Kanäle (105, 106) in zwei zueinander parallelen Ebenen liegen und in entgegengesetzten Richtungen geneigt sind.

5. Infusionsbehältnis nach Anspruch 4, dadurch gekennzeichnet, daß die beiden Ebenen symmetrisch zur zentralen Längsachse des Stopfens (103) angeordnet sind und die Neigung der Längsachsen der Kanäle (105, 106) gegenüber der zentralen Längsachse gleich groß ist.

6. Infusionsbehältnis nach Anspruch 1, dadurch gekennzeichnet, daß die Längsachsen der beiden Kanäle (205, 206) parallel zueinander und im Abstand nebeneinander liegen.

7. Infusionsbehältnis nach Anspruch 6, dadurch gekennzeichnet, daß zwischen den beiden Stutzen (207, 208) ein Abstand vorhanden ist.

8. Infusionsbehältnis nach einem der Ansprüche 1 bis 7, dadurch gekennzeichnet, daß jeder der beiden Anschlüsse durch eine einstückig mit dem Stopfen (3; 103; 203) oder dem Stutzen (7, 8; 107, 108; 207, 208) ausgebildeten Membrane (9, 10; 109, 110) verschlossen sind.

9. Infusionsbehältnis nach Anspruch 8, dadurch gekennzeichnet, daß zumindest eine (10) der beiden Membrane (9, 10) im Abstand von den beiden Kanalenden angeordnet ist.

10. Infusionsbehältnis nach Anspruch 8, dadurch gekennzeichnet, daß zumindest die eine Membrane (9) an dem in das Innere des Infusionsbehältnisses (1) weisenden Ende des Kanals (5) vorgesehen ist.

11. Infusionsbehältnis nach einem der Ansprüche 8 bis 10, dadurch gekennzeichnet, daß zumindest auf eine der beiden Membrane (9, 10) auf wenigstens einer Seite eine Schicht (10') aus Naturkautschuk oder thermoplastischem Elastomer aufgebracht ist.

12. Infusionsbehälter nach einem der Ansprüche 1 bis 11, dadurch gekennzeichnet, daß die wenigstens eine Schutzhaube (13, 14; 115; 215, 216; 315) bildende Abdeckung sich unter Bildung eines Brechverschlusses an das eine Ende des Halses (2; 102; 202) anschließt.

13. Infusionsbehälter nach einem der Ansprüche 1 bis 12, dadurch gekennzeichnet, daß die die Stutzen (7, 8; 107, 108) tragende Stirnfläche des Stopfens (3; 103) in einer einzigen radialen Ebene liegt.

## Claims

1. Infusion container with
a) a neck (2; 102; 202),
b) a stopper (3; 103; 203) inserted in the neck (2; 102; 202) and sealing the latter hermetically,
c) a form-locking connection of the stopper (3; 103; 203) to the neck (2; 102; 202) in the longitudinal direction of the neck (2; 102; 202) by interengaging material parts (4; 103'; 204) of the stopper (3; 103; 203) and neck (2; 102; 202),
d) a first connection port for supplying a medicament and a second connection port for the removal of the contents of the container, which are constructed in one piece with the stopper (3; 103; 203) and form two projecting connecting pieces (7, 8; 107, 108; 207, 208), which are each connected to a channel (5, 6; 105, 106; 205, 206) penetrating the stopper (3; 103; 203),
e) a cover for the connecting pieces (7, 8; 107, 108; 207, 208) and the outside of the stopper (3; 103; 203) remote from the inside of the container, which forms at least one protective cover (13, 14; 115; 215, 216; 315), which is securely connected to the end of the neck by way of a predetermined breaking point having a reduced wall thickness, characterized in that
f) the neck (2; 102; 202) and the stopper (3; 103; 203) comprise interengaging material parts in the form of at least one annular groove (4; 204) and at least one annular bead (103') filling the annular groove (4; 204) and
g) that the protective cover (13, 14; 115; 215, 216; 315) is connected in one piece to a handle part (17, 18; 115'; 218).

2. Infusion container according to Claim 1, characterized in that the longitudinal axis of the channel (5) of the first connection port and that of the channel (6) of the second connection port are arranged diametrically with respect to the central longitudinal axis of the stopper (3) and in the plane defined by these three axes are inclined by the same angle in opposite directions with respect to the central longitudinal axis.

3. Infusion container according to Claim 2, characterized in that the intersection of the longitudinal axes of the two channels (5, 6) with the central longitudinal axis of the stopper (3) lies inside the container.

4. Infusion container according to Claim 1, characterized in that the longitudinal axes of the two channels (105, 106) lie in two planes parallel to each other and are inclined in opposite directions.

5. Infusion container according to Claim 4, characterized in that the two planes are arranged symmetrically with respect to the central longitudinal axis of the stopper (103) and the inclination of the longitudinal axes of the channels (105, 106) with respect to the central longitudinal axis is of the same value.

6. Infusion container according to Claim 1, characterized in that the longitudinal axes of the two channels (205, 206) lie parallel to each other and one beside the other at a distance apart.

7. Infusion container according to Claim 6, characterized in that a spacing is provided between the two connecting pieces (207, 208).

8. Infusion container according to one of Claims 1 to 7, characterized in that each of the two connection ports is sealed by a membrane (9, 10; 109, 110) constructed in one piece with the stopper (3; 103; 203) or the connecting piece (7, 8; 107, 108; 207, 208).

9. Infusion container according to Claim 8, characterized in that at least one (10) of the two membranes (9, 10) is arranged at a distance from the two channel ends.

10. Infusion container according to Claim 8, characterized in that at least one membrane (9) is provided at the end of the channel (5) pointing into the inside of the infusion container (1).

11. Infusion container according to one of Claims 8 to 10, characterized in that a layer (10') of natural rubber or thermoplastic elastomer is applied at least to one of the two membranes (9, 10) on at least one side.

12. Infusion container according to one of Claims 1 to 11, characterized in that the cover forming at least one protective cover (13, 14; 115; 215, 216; 315) adjoins one end of the neck (2; 102; 202) forming a closure member which can be broken off.

13. Infusion container according to one of Claims 1 to 12, characterized in that the end face of the stopper (3; 103) supporting the connecting pieces (7, 8; 107, 108) lies in a single radial plane.

## Revendications

1. Récipient à perfusion comprenant
a) un col (2 ; 102 ; 202),
b) un bouchon (3 ; 103 ; 203) inséré dans le col (2 ; 102 ; 202) et assurant la fermeture hermétique de ce dernier,
c) un assemblage par engagement positif entre le bouchon (3 ; 103 ; 203) et le col (2 ; 102 ; 202), dans le sens longitudinal du col (2 ; 102 ; 202), par des zones de matière (4 ; 103' ; 204) du bouchon (3 ; 103 ; 203) et du col (2 ; 102 ; 202) s'emboîtant l'une dans l'autre,
d) un premier ajutage par lequel est introduit un médicament et un deuxième ajutage par lequel est prélevé le contenu du récipient, lesquels ajutages forment une seule pièce avec le bouchon (3 ; 103 ; 203) et constituent deux buses (7, 8 ; 107, 108 ; 207, 208) en saillie, qui sont reliées chacune à un canal (5, 6 ; 105, 106 ; 205, 206) qui traverse le bouchon (3 ; 103 ; 203),
e) une protection pour les buses (7, 8 ; 107, 108 ; 207, 208) et la face extérieure du bouchon (3 ; 103 ; 203) opposée à l'intérieur du récipient, laquelle protection est formée par au moins une calotte de protection (13, 14 ; 115 ; 2015, 216 ; 315), qui est reliée fermement à l'extrémité du col, par une zone destinée à la rupture avec une plus faible épaisseur de paroi,
caractérisé en ce que
f) les zones de matière du col (2 ; 102 ; 202) et du bouchon (3 ; 103 ; 203), qui s'emboîtent l'une dans l'autre, présentent au moins une rainure annulaire (4 ; 204) et au moins un bourrelet annulaire (103') remplissant la rainure annulaire (4 ; 204) et
g) du fait que la calotte de protection (13, 14 ; 115 ; 215, 216 ; 315) est conçue d'une seule pièce avec un élément de maniement (17, 18 ; 115' ; 218).

2. Récipient à perfusion selon la revendication 1, caractérisé en ce que l'axe longitudinal du canal (5) du premier ajutage et l'axe longitudinal du canal (6) du deuxième ajutage sont diamétralement opposes par rapport à l'axe longitudinal médian du bouchon (3) et inclinés selon le même angle dans le plan défini par ces trois axes, dans des directions opposées par rapport à l'axe longitudinal médian.

3. Récipient à perfusion selon la revendication 2, caractérisé en ce que le point d'intersection entre les deux canaux (5, 6) et l'axe longitudinal médian du bouchon (3) est situé à l'intérieur du récipient.

4. Récipient à perfusion selon la revendication 1, caractérisé en ce que les axes longitudinaux des deux canaux (105, 106) sont situés dans deux plans parallèles l'un à l'autre et sont inclinés dans des directions opposées.

5. Récipient à perfusion selon la revendication 4, caractérisé en ce que les deux plans sont symétriques par rapport à l'axe longitudinal médian du bouchon (103) et les axes longitudinaux des canaux (105, 106) sont inclinés selon le même angle par rapport à l'axe longitudinal médian.

6. Récipient à perfusion selon la revendication 1, caractérisé en ce que les axes longitudinaux des deux canaux (205, 206) sont parallèles et sont écartés l'un de l'autre par une distance donnée.

7. Récipient à perfusion selon la revendication 6, caractérisé en ce que les deux buses (207, 208) sont situées à une distance donnée l'une de l'autre.

8. Récipient à perfusion selon l'une quelconque des revendications 1 à 7, caractérisé en ce que chacun des deux ajutages est fermé par une membrane (9, 10 ; 109, 110) conçue d'une seule pièce avec le bouchon (3 ; 103 ; 203) ou avec la buse (7, 8 ; 107, 108 ; 207, 208).

9. Récipient à perfusion selon la revendication 8, caractérisé en ce qu'au moins l'une (10) des deux membranes (9, 10) est située à une distance donnée des deux extrémités du canal.

10. Récipient à perfusion selon la revendication 8, caractérisé en ce qu'il est prévu de poser au moins l'une (9) des membranes sur l'extrémité du canal (5) orientée vers l'intérieur du récipient à perfusion (1).

11. Récipient à perfusion selon l'une quelconque des revendications 8 à 10, caractérisé en ce qu'au moins l'une des deux membranes (9, 10) est revêtue sur au moins une face par une couche (10') de caoutchouc naturel ou d'élastomère thermoplastique.

12. Récipient à perfusion selon l'une quelconque des revendications 1 à 11, caractérisé en ce que la protection formée par au moins une calotte de protection (13, 14 ; 115 ; 215, 216 ; 315) est reliée à l'une des extrémité du col (2 ; 102 ; 202) en formant une fermeture avec ligne de rupture.

13. Récipient à perfusion selon l'une quelconque des revendications 1 à 12, caractérisé en ce que la zone frontale du bouchon (3 ; 103) portant les buses (7, 8 ; 107, 108) est située dans un seul plan radial.
